# EUROPÄISCHE PATENTSCHRIFT

(11) **EP 0 919 476 B1**
(45) Veröffentlichungstag und Bekanntmachung des Hinweises auf die Patenterteilung: **10.09.2003**
(21) Anmeldenummer: 98100670.3
(22) Anmeldetag: 16.01.1998
(51) Int. Cl.: B65D 1/12

(54) **Farbgebindesystem**
Paint can
Pot de peinture

(30) Priorität: 18.11.1997 DE 29720407 U
(43) Veröffentlichungstag der Anmeldung: 02.06.1999
(73) Patentinhaber: J. W. Ostendorf GmbH & Co. KG, 48653 Coesfeld (DE)
(72) Erfinder: Ostendorf, Michael, 48653 Coesfeld (DE)
(74) Vertreter: Stenger, Watzke & Ring Patentanwälte

(56) Entgegenhaltungen:
- EP-A- 0 723 918
- GB-A- 2 240 205
- GB-A- 2 286 174
- US-A- 4 763 930
- US-A- 4 865 233
- US-A- 5 123 745
- US-A- 5 269 438

## Beschreibung

Die vorliegende Erfindung betrifft ein Farbgebindesystem, bestehend aus einem eimerförmigen Behälter mit einem einseitig durch einen Boden verschlossenen, umlaufenden Seitenwandbereich und einem Deckel zum Verschließen des Behälters an dem dem Boden gegenüberliegenden offenen Randbereich des Seitenwandbereichs.

Farbgebindesysteme der gattungsgemäßen Art sind an sich aus dem Stand der Technik, beispielsweise der EP 0 723 918 A1, bekannt und in großem Umfang im alltäglichen Einsatz. So zeigt die EP 0 723 918 A1 einen zylindrisch oder oval ausgebildeten eimerförmigen Behälter, der durch einen auf den Rand des Behälters aufgeklemmten Deckel verschlossen werden kann. Der Behälter kann mit einem Tragebügel versehen sein und an der Außenseite angeordnete Informationsträger aufweisen, auf denen die notwendigen Informationen über den Eimerinhalt angeordnet sind, meist durch Aufdrucken. Derartige Informationsträger sind in der Regel etikettartig ausgebildet, so daß sie nach Herstellung des Eimers, ggf. auch nach der automatischen Befüllung beispielsweise durch Kleben auf den Eimer aufgebracht werden können.

Vorbekannte Behälter werden zur Aufnahme von Dispersionsfarben und wasserlöslichen Lacken vorzugsweise aus Polypropylen gefertigt. Grund hierfür ist, daß sich dieser Werkstoff in dem bei der Herstellung der Behälter angewendeten Spritzgußverfahren gut verarbeiten läßt. Außerdem geht von diesem Wekstoff im Vergleich zu anderen Kunststoffen, die beispielsweise Weichmacher enthalten, keine nennenswerte Migration aus. Von Nachteil bei Polypropylen ist jedoch, daß dieses von Natur aus weich ist. Dieses birgt insbesondere bei kleinen Behältern die Gefahr, daß beim Stapeln, beim Transport usw. seitlicher Druck auf den Behälter ausgeübt wird, der den Deckel zum Abplatzen bringt. In nachteiliger Weise kommt es dann zu einem Auslaufen der im Behälterinneren befindlichen Farbe. Insbesondere kleinere Behälter müssen daher eine solche Stabilität aufweisen, daß sie einem solchen seitlichen Druck standhalten können.

Allgemein ist es bei Farben wünschenswert, daß die Verbraucher einerseits den Zustand der im Behälter befindlichen Farbe überprüfen können, andererseits aus gestalterischen Zwecken den Farbton möglichst naturgetreu erkennen und ggf. vergleichen können. Dies ist jedoch bei derzeit im Verkehr befindlichen Farbgebindesystemen nicht möglich. Insbesondere die in großen Mengen hergestellten und in Verkehr gebrachten Wandfarben, die darüber hinaus vorrangig in Baumarktketten vertrieben werden, werden meist zu Zwecken der universellen Einsetzbarkeit in weißen Kunststoffeimem in den Verkehr gebracht. Häufig können vorgemischte Farben anhand von aufgeklebten Farbidentifikatoren erkannt werden, welche jedoch üblicherweise nicht naturgetreu die im Behälter befindliche Farbe wiedergeben. Ein Öffnen der Gebinde ist selbstverständlich aus Originalitätsgründen zu Prüfzwecken nicht vorgesehen.

In jüngerer Zeit setzen sich auch im Massengeschäft sogenannte Tintingsysteme durch, bei welchen in eine weiße Farbe eine exakte Menge von Pigmentanteilen eingemischt wird, so daß sich ein definierter Farbton ergibt. Auch in diesem Fall sollte den Benutzem ermöglicht werden, den Farbton zu erkennen und zu überprüfen.

Ausgehend von dem o. g. Stand der Technik liegt der vorliegenden Erfindung die **Aufgabe** zugrunde, ein Farbgebindesystem der gattungsgemäßen Art dahingehend zu verbessern, daß eine möglichst ungehinderte und aussagekräftige optische Überprüfung des Behälterinhaltes ohne Öffnung des Behälters ermöglicht ist. Zudem soll ein Farbgebindesystem geschaffen werden, dessen Behälter auch bei einer kleinen Bauweise gut und sicher handhabbar ist.

Zur technischen **Lösung** wird mit der Erfindung vorgeschlagen ein Farbgebindesystem, welches dadurch gekennzeicht ist, daß der Behälter mit wenigstens einem etikettartigen Informationsträger versehen ist, wobei wenigstens der Seitenwandbereich des Behälters wenigstens teilweise und der Informationsträger aus durchsichtigem Material gebildet sind und daß der Behälter zur Erhöhung der Festigkeit und Stabilität des Seitenwandbereiches unterhalb des dem Boden gegenüberliegenden Randes einen umlaufenden, mittels Rippen verstärkten Funktionsring aufweist.

Das erfindungsgemäße Farbgebindesystem ermöglicht den Verbrauchern eine nahezu ungehinderte Überprüfung des Zustandes des Behälterinhaltes einerseits, sowie auch des Farbtons des Behälterinhaltes in seiner naturgetreuen Erscheinungsweise. Dabei ist das erfindungsgemäße Farbgebindesystem wirtschaftlich produzierbar, ohne im wesentlichen herkömmliche Produktionsprozesse grundlegend ändern zu müssen. Der eimerförmige Behälter kann in an sich bekannter Weise aus Kunststoff, vorzugsweise Polypropylen im Spritzgußverfahren hergestellt werden, wobei die Art der Kunststoffrezeptur eine mehr oder weniger starke Trübung der Durchsichtigkeit bewirkt. In einer vorteilhaften Ausgestaltung ist die Trübung nahezu ganzflächig auf ein Minimum reduziert. Dabei kann sich eine untere Grenze durch die Weichheit des Kunststoffes ergeben. Die härtenden Additive führen zu einer Zunahme der Trübung. Der weitestgehend durchsichtige Behälter, der auch vollständig durchsichtig ausgebildet sein kann, kann gemäß einem vorteilhaften Vorschlag der Erfindung Bereiche unterschiedlicher Trübung aulweisen. So kann beispielsweise ein an der Behälteroberseite angeordneter, umlaufender Rand starker Trübung vorgesehen sein, durch welchen die Oberfläche des Farbinhaltes nicht zu erkennen ist. Durch diese Maßnahme wird ein einheitlich sauberes Erscheinungsbild im Bereich der Oberflächenspiegel des Farbinhaltes erreicht.

Der Informationsträger ist in vorteilhafter Weise eine Folie, die mit den erforderlichen Informationen, Namen, Werbeinformationen, Produkt- und Verarbeitungsdaten und dergleichen bedruckt ist. Auch kann ein Teil des Seitenwandbereichs selbst als Informationsträger ausgelegt und für ein Bedrucken vorbereitet sein.

Der Deckel kann im Farbton der im Eimer werksseitig eingefüllten Farbe gefärbt sein.

Mit der Erfindung wird ein einfach und wirtschaftlich herstellbares Farbgebindesystem bereitgestellt, welches den Blick auf die im Behälter befindliche Farbe und die Erkennung des Farbtons weitestgehend ungehindert ermöglicht. Selbst im Bereich aufgedruckter Informationen wird der Blick auf den Behälterinhalt für den Verbraucher kaum gehindert.

Mit Vorteil wird vorgeschlagen, daß der Behälter unterhalb des dem Boden gegenüberliegenden Randes einen umlaufenden Funktionsring aufweist. Dieser an der Behälteraußenseite umlaufende Funktionsring kann durch Rippen verstärkt am Behälter angeordnet sein. Dieser Funktionsring kann als zweite Aufklemmebene für den Deckel ausgebildet sein und eine Eingriffsmulde aufweisen. Auch kann eine Originalitätssicherung hier angeordnet sein. Der Funktionsring kann zur Aufnahme eines Tragebügels ausgebildet sein, die auch lösbar sein kann. Der Funktionsring stellt darüber hinaus eine Stapelhilfe dar, und schließlich kann der Funktionsring den Behälter hinsichtlich seiner Festigkeit stabilisieren.

Der Deckel kann eine zusätzliche, verschließbare Öffnung aufweisen, wodurch das gesamte Farbgebinde für die oben beschriebene Tintingsysteme besonders geeignet wird. Aber auch in herkömmlicher Weise kann die zusätzliche Öffnung zum Einbringen von Farbpigmenten in die in dem Behälter befindliche Farbe genutzt werden, ohne daß der gesamte Behälter geöffnet werden muß.

Weitere Vorteile und Merkmale der Erfindung ergeben sich aus der folgenden Beschreibung anhand der Figuren. Dabei zeigen:
- Figur 1: eine schematische Darstellung eines Ausführungsbeispiels eines Farbgebindesystems und
- Figur 2: eine schematische Darstellung eines Informationsträgers.

In Figur 1 ist ein Gebinde 1 gezeigt, bestehend aus einem Behälter 2 aus durchsichtigem Kunststoff und einem ebenfalls aus Kunststoff gebildeten Deckel 3, welcher jedoch nicht zwingend durchsichtig sein muß. Der Deckel 3 weist eine verschließbare Öffnung 4 auf, in welche sich im gezeigten Ausfühwngsbeispiel ein stopfenartiger Verschluß befindet Der Behälter 2 hat einen im gezeigten Ausführungsbeispiel ebenfalls durchsichtig ausgebildeten Boden 5 und im oberen Randbereich einen umlaufenden Funktionsring 6. Dieser umlaufende Funktionsring 6 besteht aus einer ringförmig ausgebildeten Kunststofflippe, die durch darunterliegende Verstärkungsrippen versteift ist. Der obere Rand 8 des Funktionsringes 6 ist so ausgebildet, daß der auf den Behälterrand 9 aufgepreßte Deckel 3 mit seiner Unterkante auch auf den Funktionsrand aufgepreßt wird, also zwei verschiedene Klemmbereiche hat. Dadurch kann auf einfache Weise eine Originalitätssicherung zwischen Deckel und Funktionsring gebildet werden. Zur Vereinfachung des Abhebens des Deckels 3 weist der Funktionsring eine Ausnehmung 7 auf.

Der gesamte Funktionsring kann ebenfalls auch durchsichtigem Kunststoff gebildet sein. Durch gestrichelte Linie 10 ist eine Kante gezeigt, durch welche zusammen mit dem oberen Behälterrand 9 ein ringförmiger Streifen im Behälter gebildet wird. Dieser kann mit einer starken Trübung des Kunststoffes oder auch undurchsichtig gefärbt sein. Dieser obere undurchsichtige Rand bewirkt ein sauberes und immer gleichmäßiges Erscheinungsbild des gefüllten Behälters 2, ohne daß ein beispielsweise durch Bewegung und damit Verschwappen der im Behälter 2 befindlichen Farbe ein unsauberer oberer Spiegel erzeugt wird.

Auf den in Figur 1 gezeigten Behälter läßt sich ein wie in Figur 2 gezeigtes Etikett aufbringen, welches im gezeigten Ausführungsbeispiel aus einer mit Informationen 12 bedruckten, durchsichtigen Folie 11 gebildet ist. Es ist offensichtlich, daß auch das auf dem Behälter 2 aufgebrachte Etikett aus der Folie 11 den Blick auf das Produkt nicht behindert.

Das beschriebene Ausführungsbeispiel dient nur der Erläuterung und ist nicht beschränkend.

## Patentansprüche

1. Farbgebindesystem (1), bestehend aus einem eimerförmigen Behälter (2) mit einem einseitig durch einen Boden (5) verschlossenen, umlaufenden Seitenwandbereich und einem Deckel (3) zum Verschließen des Behälters (2) an dem dem Boden gegenüberliegenden offenen Randbereich des Seitenwandbereichs
**dadurch gekennzeichnet,**
**daß** der Behälter (2) mit wenigstens einem etikettartigen Informationsträger (11), versehen ist, wobei wenigstens der Seitenwandbereich des Behälters (2) wenigstens teilweise und der Informationsträger aus durchsichtigem Material gebildet sind und daß der Behälter (2) zur Erhöhung der Festigkeit und Stabilität des Seitenwandbereiches unterhalb des dem Boden (5) gegenüberliegenden Randes einen umlaufenden, mittels Rippen verstärkten Funktionsring (6) aufweist.

2. Farbgebindesystem nach Anspruch 1, **dadurch gekennzeichnet, daß** der Behälter (2) vollständig durchsichtig ausgebildet ist.

3. Farbgebindesystem nach einem der vorhergehenden Ansprüche, **dadurch gekennzeichnet, daß** der Informationsträger (11) eine Folie ist.

4. Farbgebindesystem nach einem der Ansprüche 1 oder 2, **dadurch gekennzeichnet, daß** der Informationsträger (11) als Teil des Seitenwandbereiches ausgebildet ist.

5. Farbgebindesystem nach einem der vorhergehenden Ansprüche, **dadurch gekennzeichnet, daß** sämtliche Elemente aus Kunststoff gebildet sind.

6. Farbgebindesystem nach einem der vorhergehenden Ansprüche, **dadurch gekennzeichnet, daß** wenigstens der Behälter (2) und der Deckel (3) aus Polypropylen gebildet sind.

7. Farbgebindesystem nach einem der vorhergehenden Ansprüche, **dadurch gekennzeichnet, daß** der Deckel (3) in dem Farbton einer in den Behälter (2) einzubringenden Farbe gefärbt ist.

8. Farbgebindesystem nach einem der vorhergehenden Ansprüche, **dadurch gekennzeichnet, daß** der Deckel (3) eine verschließbare Öffnung (4) aufweist.

## Claims

1. Paint can (1) consisting of a bucket-shaped container (2) with a perimetral side wall area closed by a base (5) on one edge and a lid (3) to close the container (2) on the open edge area of the side wall area opposite the base,
**characterised in that** the container (2) is provided with at least one label-type information medium (11), at least part of at least the side wall area of the container (2) and the information medium consisting of a transparent material and that the container (2) has a perimetral function ring (6), reinforced by ribs, underneath the edge opposite the base (5) to increase the strength and stability of the side wall area.

2. Paint can according to claim 1, **characterised in that** the container (2) is completely transparent.

3. Paint can according to one of the preceding claims, **characterised in that** the information medium (11) is a film.

4. Paint can according to one of claims 1 or 2, **characterised in that** the information medium (11) forms part of the side wall area.

5. Paint can according to one of the preceding claims, **characterised in that** all the elements are made in plastic.

6. Paint can according to one of the preceding claims, **characterised in that** at least the container (2) and the lid (3) are made in polypropylene.

7. Paint can according to one of the preceding claims, **characterised in that** the lid (3) is the colour of a paint to be introduced into the container (2).

8. Paint can according to one of the preceding claims, **characterised in that** the lid (3) has an opening (4) that can be closed.

## Revendications

1. Système de conditionnement (1) de peinture constitué d'un récipient (2) en forme de seau, comportant une zone de paroi latérale périphérique fermée d'un côté par un fond (5), et un couvercle (3) destiné à la fermeture du récipient (2) au niveau de la zone de bord ouverte opposée au fond de la zone de la paroi latérale,
**caractérisé en ce que**
le récipient (2) est muni d'au moins un support d'informations (11) de type étiquette, au moins la zone de la paroi latérale du récipient (2) étant constituée de matériau transparent, au moins partiellement, et le support d'informations étant en matériau transparent, et **en ce que**, pour l'augmentation de la résistance et de la stabilité de la zone de la paroi latérale, le récipient (2) comporte sous le bord opposé au fond (5) une bague fonctionnelle périphérique (6) renforcée par des nervures.

2. Système de conditionnement de peinture selon la revendication 1, **caractérisé en ce que** le récipient (2) est réalisé de façon entièrement transparente.

3. Système de conditionnement de peinture selon l'une des revendications précédentes, **caractérisé en ce que** le support d'informations (11) est un film.

4. Système de conditionnement de peinture selon l'une des revendications 1 ou 2, **caractérisé en ce que** le support d'informations (11) est agencé en tant que partie de la zone de paroi latérale.

5. Système de conditionnement de peinture selon l'une quelconque des revendications précédentes, **caractérisé en ce que** tous les éléments sont en matière plastique.

6. Système de conditionnement de peinture selon l'une quelconque des revendications précédentes, **caractérisé en ce que** le récipient (2) et le couvercle (3) au moins sont réalisés en polypropylène.

7. Système de conditionnement de peinture selon l'une quelconque des revendications précédentes, **caractérisé en ce que** le couvercle (3) est teinté dans la nuance d'une peinture à introduire dans le récipient (2).

8. Système de conditionnement de peinture selon l'une quelconque des revendications précédentes, **caractérisé en ce que** le couvercle (3) comporte un orifice (4) pouvant être obturé.
